# EUROPÄISCHE PATENTSCHRIFT

(11) **EP 0 197 245 B1**
(45) Veröffentlichungstag und Bekanntmachung des Hinweises auf die Patenterteilung: **26.10.1988**
(21) Anmeldenummer: 86100879.5
(22) Anmeldetag: 23.01.1986
(51) Int. Cl.: F41C 19/14

(54) **Betätigungsvorrichtung für die Durchladevorrichtung einer selbstladenden Handfeuerwaffe**
Actuating device for the cocking of an automatic handgun
Dispositif pour commander l'armement d'une arme à feu automatique

(30) Priorität: 01.02.1985 DE 3503322
(43) Veröffentlichungstag der Anmeldung: 15.10.1986
(73) Patentinhaber: Heckler & Koch GmbH, D-78727 Oberndorf (DE)
(72) Erfinder: Rommel, Emil, D-7242 Dornhan 1 (DE)
(74) Vertreter: KOHLER SCHMID + PARTNER

(56) Entgegenhaltungen:
- DE-C- 10 092
- DE-C- 65 980
- US-A- 2 418 906
- US-A- 2 966 830

## Beschreibung

Die Erfindung betrifft eine Betätigungsvorrichtung für die Durchladevorrichtung einer selbstladenden Feuerwaffe, mit einem drehbar gelagerten Betätigungselement, mit einer Vorrichtung zur Drehbegrenzung, um das Betätigungselement beim Betätigen in einer vorbestimmten Drehrichtung nach einem vorbestimmten Drehwinkel stillzusetzen, mit einem um eine Achse schwenkbaren zweiarmigen Hebel, mit einer geschlossenen Kurve, die an einem relativ zur Achse des Hebels drehbaren Teil angeordnet ist, wobei die Kurve einen Anschlag bildet, an dem der Hebel mit einem seiner Hebelarme bei der Relativbewegung in einer vorbestimmten Drehrichtung zur Anlage kommt, wenn der Hebel in eine Sperrstellung geschwenkt ist, und mit Mitteln zum Schwenken des Hebels in die Sperrstellung bei einer Drehbewegung des Betätigungselementes in der vorbestimmten Drehrichtung und zum Zurückschwenken des Hebels bei einer Drehbewegung des Betätigungselements in umgekehrter Richtung.

Bei einer derartigen, aus der US-A-2 966 830 bekannten Vorrichtung ist eine durch elektrisch zündbare Gaserzeugungspatronen antreibbare Durchladevorrichtung für die Waffe vorgesehen, und ein die Gaserzeugungspatronen enthaltendes revolverartiges Gehäuse wird schrittweise fortgeschaltet, wobei ein eine Innenverzahnung aufweisendes drehbares Gehäuse von einer um einen Winkel von etwa 30° begrenzt verdrehbaren Schalthülse mittels einer Schaltklinke in einer bestimmten Drehrichtung schrittweise weitergeschaltet, wobei eine ortsfest gelagerte Sperrklinke in Form eines zweiarmigen Hebels, deren jeweilige Stellung durch die Schalthülse gesteuert wird, das Gehäuse mit Innenverzahnung nach Ausführung eines Schaltschritts dadurch anhält, dass einer der Arme des zweiarmigen Hebels an einer Flanke der Innenverzahnung zur Anlage kommt. Dieser zweiarmige Hebel wird vor Beginn des nächsten Schaltschritts durch die Schalthülse in eine Freigabestellung verschwenkt.

Handfeuerwaffen mit einem drehbar gelagerten Betätigungselement sind beispielsweise aus der DE-C-10 092, DE-C-65 980 und US-A-2 418 906 bekannt. Das Betätigungselement kann bei all diesen bekannten Waffen allerdings nur um einen begrenzten Schwenkwinkel, der kleiner ist als 360°, gedreht werden und muss anschliessend wieder in umgekehrter Richtung in seine Ausgangsstellung zurückgebracht werden.

Der Erfindung liegt die Aufgabe zugrunde, bei einer Betätigungsvorrichtung der eingangs geschilderten Art sicherzustellen, dass bei einer Handfeuerwaffe das Betätigungselement im wesentlichen nur in einer vorbestimmten Drehrichtung gedreht werden kann und dabei jeweils in einer vorbestimmten Stellung angehalten wird.

Diese Aufgabe wird gemäss der Erfindung dadurch gelöst, dass bei einer Handfeuerwaffe die Kurve eine Führungskurve ist, dass die Führungskurve und der Hebel so ausgebildet sind, dass der Hebel, wenn er während der Bewegung des Betätigungselementes in der vorbestimmten Richtung mit einem ersten Arm an dem Anschlag der Führungskurve zur Anlage gekommen ist, wodurch die weitere Drehung in gleicher Richtung blockiert ist, durch eine kurze Rückwärtsbewegung des Betätigungselementes, bei der der andere Hebelarm mit der Führungskurve zusammenwirkt und durch einen anderen Anschlag an einer weiteren Rückwärtsbewegung gehindert wird, durch die Führungskurve so verschwenkt ist, dass der erste Arm an dem Anschlag vorbei in der ersten Drehrichtung weitergedreht werden kann, und dass eines der beiden zusammenwirkenden Elemente (Führungskurve oder zweiarmiger Hebel mit seiner Achse) der Vorrichtung zur Drehbegrenzung mit dem Betätigungselement in Antriebsverbindung ist und dass das andere der beiden Elemente (zweiarmiger Hebel mit seiner Achse bzw. Führungskurve) drehfest angeordnet ist.

Der Vorteil der Erfindung liegt darin, dass sichergestellt ist, dass das Betätigungselement, ausgehend von seiner Ruhestellung, nur in einer vorbestimmten Drehrichtung gedreht werden kann, obwohl das Betätigungselement bei Ausführung mehrerer Durchladevorgänge hintereinander stets immer in der gleichen Richtung gedreht wird (von einer geringfügigen Rückwärtsdrehung zum Aufheben der Blockierung der Drehbewegung abgesehen) und nie um grössere Winkelbereiche zurückgedreht wird, weder von Hand noch durch eine Feder. Deswegen, weil nicht wie bei den linear zu betätigenden Durchladevorrichtungen ein die Bewegung begrenzender fester Endanschlag vorgesehen sein kann, ist es von Vorteil, dass trotzdem nach jeweils einem vorbestimmten Drehwinkel, innerhalb von dem der Durchladevorgang abgeschlossen ist, ein Anschlag das versehentliche Weiterdrehen verhindert. Wenn der Schütze nach Erreichen dieses Anschlags das Betätigungselement geringfügig zurückdreht, so kann er durch Drehen in der vorbestimmten Richtung den nächsten Durchladevorgang ausführen. Von Vorteil bei der Erfindung ist weiter, dass ein drehbares Betätigungselement für die Durchladevorrichtung sich besonders leicht staub- und feuchtigkeitsdicht durch ein den Waffenmechanismus umgebendes Gehäuse hindurchführen lässt. Bei der Erfindung ist weiter von Vorteil, dass eine besondere Feder, die dafür sorgt, dass ein mit der Führungskurve zusammenwirkendes Teil ständig an dieser anliegt, nicht erforderlich ist. Dadurch wird die Betriebssicherheit der Waffe erhöht. Die oben erwähnte etwas schwergängige Lagerung des zweiarmigen Hebels kann in einfacher Weise vorgenommen werden, beispielsweise durch Eingriff eines etwas federnden Achsbolzens in eine Bohrung. Die Schwenkbewegung des zweiarmigen Hebels muss lediglich durch Reibungskräfte oder ähnliche Kräfte so gehemmt werden, dass während der Ausführung des Durchladevorgangs sich der Hebel nicht in unerwünschter Weise in seiner Stellung ändert.

In welcher Weise das drehbare Betätigungselement mit dem Waffenmechanismus verbunden ist, ist nicht Gegenstand der Erfindung. Es ist durchaus denkbar, dass durch geeignete Übertragungsmittel eine Antriebsverbindung von dem drehbaren Betätigungselement zu dem linear verschiebbaren Durchlademechanismus einer herkömmlichen Waffe geschaffen wird.

Bei einer Ausführungsform der Erfindung ist vorgesehen, dass die Führungskurve einen einwärts springenden ersten Abschnitt aufweist, der einen Anschlag für den in der vorbestimmten Drehrichtung vorderen Hebelarm bei Erreichen des vorbestimmten Drehwinkels bildet, dass in einem Abstand von dem ersten Abschnitt der Führungskurve ein nach innen einspringender zweiter Abschnitt vorgesehen ist, der bei einer Rückwärtsbewegung des Hebels relativ zur Führungskurveausgehend von einer Stellung, in der der vordere Hebelarm an dem ersten Abschnitt anschlägt - mit dem hinteren Hebelarm in Berührung kommt und diesen nach aussen verschwenkt und einen Anschlag für die Rückwärtsbewegung des Hebels bildet, so dass der vordere Hebelarm soweit nach innen bewegt wird, dass der erste Abschnitt nicht mehr als Anschlag bei der vorbestimmten Drehrichtung wirksam ist. Ein Vorteil liegt in der einfachen Konstruktion.

Bei einer Ausführungsform der Erfindung ist vorgesehen, dass die Führungskurve mindestens einen weiteren, nach innen vorspringenden Teil aufweist, der einen eine Rückwärtsbewegung des zweiarmigen Hebels verhindernden Anschlag bildet.

Diese Ausführungsform ist von Vorteil, wenn sichergestellt werden soll, dass auch dann, wenn das Betätigungselement bereits einen Teil seiner Drehbewegung zurückgelegt hat, ein Zurückdrehen nicht oder allenfalls nur bis zu dem erwähnten Anschlag möglich ist.

Das Betätigungselement kann in jeder beliebigen Weise in Antriebsverbindung mit dem den zweiarmigen Hebel tragenden Teil sein. Bei einer Ausführungsform der Erfindung, bei der die Achse des zweiarmigen Hebels mit dem Betätigungselement in Antriebsverbindung ist, ist die Kreisbahn der Achse des zweiarmigen Hebels konzentrisch zur Achse des Betätigungselements angeordnet. Dies bietet den Vorteil eines besonders raumsparenden Aufbaus. Vorzugsweise ist gemäss einer Ausführungsform der Erfindung der zweiarmige Hebel an einem mit dem Betätigungselement drehfest verbundenen Teil gelagert. Hier entfallen bewegliche Verbindungsteile zwischen dem Betätigungselement und der Lagerung des Hebels.

Besonders einfach lässt sich die Erfindung verwirklichen, wenn als vorbestimmter Drehwinkel höchstens etwa 360° vorgesehen sind. Je nach einer zwischen dem Betätigungselement und dem Waffenmechanismus vorgesehenen Übersetzung kann im Einzelfall auch ein kleinerer Winkel ausreichen, insbesondere auch ein Winkel von 180°. Es ist auch möglich, in gleichen oder ungleichen Winkelabständen, deren Summe 360° ergibt, Anschläge vorzusehen, die die Drehbewegung in der vorbestimmten Drehrichtung stillsetzen, und falls gewünscht, einen die Drehbewegung in umgekehrter Drehrichtung begrenzenden Anschlag oder mehrere dieser letztgenannten Anschläge vorzusehen.

Weitere Merkmale und Vorteile der Erfindung ergeben sich aus der nachfolgenden Beschreibung eines Ausführungsbeispiels der Erfindung anhand der Zeichnung, die erfindungswesentliche Einzelheiten zeigt und aus den Ansprüchen. Die einzelnen Merkmale können je einzeln für sich oder zu mehreren in beliebiger Kombination bei einer Ausführungsform der Erfindung verwirklicht sein. Es zeigen:
Fig. 1 einen Querschnitt durch das Gehäuse eines automatischen Gewehrs, wobei nur einige zum Verständnis der Erfindung erforderliche Teile gezeigt sind,
Fig. 2 einen Schnitt entsprechend der Linie 11-11 in Fig.1, wobei das Betätigungselement soeben nach Ausführung einer vollen Umdrehung durch einen Anschlag angehalten worden ist,
Fig. 3 eine der Fig. 2 entsprechende Darstellung, wobei das Betätigungselement gegenüber Fig. 2 geringfügig im Gegenuhrzeigersinn zurückgedreht worden ist,
Fig. 4 in einer der Fig. 2 entsprechenden Darstellung die Anordnung, in der nach Ausführung einer Drehbewegung von etwa 120° ein Zurückdrehen des Betätigungselements verhindert ist.

In den Figuren sind lediglich die für die Beschreibung der Drehbegrenzung erforderlichen Einzelheiten gezeigt, nicht jedoch für deren Verständnis nicht erforderliche Einzelheiten der Waffe oder der Durchladevorrichtung.

In Fig.1 ist in einer Seitenwand 2 eines aus Kunststoff hergestellten Gehäuses 4 eines automatischen Gewehrs 1 auf deren Innenseite eine Scheibe 6, die mit einem rohrartigen Vorsprung 8 in eine Aussparung 10 der Seitenwand 2 eingreift, angeordnet. Eine Innenverzahnung 12 der Scheibe 6 ist mit einer Aussenverzahnung 14 eines Bolzens 16 drehfest in Eingriff, der mit einem nachfolgend als Drehknopf 18 bezeichneten Betätigungselement der Durchladevorrichtung einstückig hergestellt ist. Durch einen Federring 20 wird der Bolzen 16 in Eingriff mit der Scheibe 6 gehalten. Fig. 1 ist mit Blickrichtung zum hinteren Ende des Gewehrs gezeichnet. Die Seitenwand 2 ist daher tatsächlich die linke Seitenwand des Gehäuses 4.

Beim Drehen des Drehknopfes 18 bewegt ein an der Innenseite der Scheibe 6 angeordneter Vorsprung 22 weitere Teile der Waffe, um den Durchladevorgang auszuführen. Ein derartiger Durchladevorgang ist erforderlich, um beim Laden der noch leeren Waffe die erste zu verschiessende Patrone ins Patronenlager zu bringen, um nach dem Entfernen des Magazins eine noch im Patronenlager befindliche Patrone zu entladen und um bei Waffenstörungen eine nicht abgefeuerte Patrone aus der Waffe zu entfernen und eine weitere Patrone aus dem Magazin ins Patronenlager zu bringen.

Im Ausführungsbeispiel wird davon ausgegangen, dass zum Ausführen eines Durchladevorgangs der Drehknopf 18 um 360° im Gegenuhrzeigersinn (Ansicht der Fig. 1 von rechts) bzw. in der Darstellung der Fig.2 im Uhrzeigersinn gedreht werden muss. Da der Drehknopf 18 hierzu in Fig. 3 zunächst um wenige Grad im Gegenuhrzeigersinn gedreht werden muss, um die Stellung der Fig.3 zu erreichen und den unten beschriebenen Hebel 40 zu verschwenken, ist ausgehend von der Stellung in Fig.3 der Drehwinkel im Uhrzeigersinn bis zum abermaligen Erreichen der Stellung in Fig.2 um diese wenigen Grad grösser als 360°. Ausserdem soll nach einem Drehwinkel von etwa 120° (ausgehend von Fig.2) eine besondere Sperre gegen das Zurückdrehen vorgesehen werden. Eine derartige Sperre kann zweckmässig sein, wenn in dieser genannten Stellung des Drehknopfes der Schütze die Drehbewegung des Drehknopfes aus irgendwelchen Gründen unterbricht, beispielsweise, um das nun einsehbare Patronenlager optisch zu prüfen. Es soll dabei verhindert werden, dass der Schütze nach Beendigung dieser Überprüfung versehentlich den Drehknopf 18 zurückdreht, anstatt, wie für den korrekten Ablauf des Durchladevorgangs erforderlich, ihn noch etwa 240° weiterzudrehen. Bei der geschilderten Annahme kann die Sperre gegen ein Zurückdrehen des Drehknopfes 18 insbesondere dann erforderlich sein, wenn bei der Betätigung des Drehknopfes 18 eine Feder, beispielsweise die Rückholfeder einer Gasdruckladevorrichtung, gespannt wird, die dann beim Loslassen des Drehknopfes bestrebt sein könnte, den Drehknopf zurückzudrehen. Schliesslich soll ausgehend von Fig.2 ein Durchdrehen im Gegenuhrzeigersinn unmöglich sein.

An der Innenseite der Seitenwand 2 ist eine im wesentlichen ringförmige Nut 26 eingeformt, die durch eine zur Aussenfläche 28 der Seitenwand 2 parallele Bodenfläche 30, eine im Ausführungsbeispiel funktionslose zylindrische Innenfläche 32 und eine Aussenfläche begrenzt wird, die eine Führungskurve 34 bildet.

An der zur Seitenwand 2 weisenden Seite der Scheibe 6 ist ein zweiarmiger Hebel 40 angeordnet, der mit einem geschlitzten Achsbolzen 42 in eine Bohrung 44 der Scheibe 6 eingreift und dadurch in der Bohrung 44 mit etwas Reibung drehbar gelagert ist, so dass der Hebel 40 in jeder Stellung stehenbleibt. Er weist einen hinsichtlich der für das Durchladen erforderlichen Drehbewegung im Uhrzeigersinn (in der Ansicht der Fig.2) vorderen Hebelarm 46 und einen hinteren Hebelarm 48 auf. Der Hebel 40 besteht aus Kunststoff. Die Ausdrücke Uhrzeigersinn und Gegenuhrzeigersinn beziehen sich nachfolgend immer auf die Fig. 2 bis 4.

Die Führungskurve 34 weist mehrere bezüglich der Achse 50 des Drehknopfes 18 und der Scheibe 6 konzentrische Abschnitte 52, 53 und 54 mit gleichem Radius auf, wobei diese Abschnitte die radial äussersten Teile der Führungskurve 34 bilden. Ausgehend von einem Punkt 56 an dem in Fig. 2 rechts liegenden Ende des konzentrischen Abschnitts 52 beginnt ein konkav gekrümmter nach innen (also in Richtung auf einen kleineren Abstand von der Achse 50) verlaufender Abschnitt 57, der mit einem Knick 58 in einen sich in nahezu radialer Richtung der Achse 50 nähernden Abschnitt 59 übergeht. An diesen schliesst sich im Uhrzeigersinn ein konzentrischer Abschnitt 60 an, dessen Länge etwa der halben Länge des Hebels 40 entspricht. Am Ende 61 des konzentrischen Abschnitts 60 folgt ein etwa radial nach aussen gerichteter Übergang 62 zu dem konzentrischen Abschnitt 53. Zwischen den konzentrischen Abschnitten 53 und 54 befindet sich ein etwas nach innen gerichteter Bereich 63 und ein sich an diesen anschliessender wieder nach aussen gerichteter Bereich 64. Am Ende des konzentrischen Abschnitts 54 schliesst sich ein relativ weit nach innen gerichteter, konkav gekrümmter Abschnitt 65 an, an dessen Ende ein nach aussen gerichteter Abschnitt 66 die Verbindung mit dem konzentrischen Abschnitt 52 herstellt.

Der vordere Hebelarm 46 ist durch zwei Flächen 70 und 71 etwas zugespitzt. Die durch diese beiden Flächen 70 und 71 gebildete Kante liegt in Fig.2 genau am Knick 58. Legt man durch die Kreisbahn 74, die die Achse 76 des Achsbolzens 42 beschreibt, eine Tangente an der Stelle des Achsbolzens 42 in Fig. 2, so verläuft diese Tangente etwa durch den Knick 58. Wird versucht, den Drehknopf 18 im Uhrzeigersinn zu drehen, so kann das vordere, durch die Flächen 70 und 71 gebildete Ende des vorderen Hebelarms 46 nicht aus dem durch die Abschnitte 57 und 59 im Bereich des Knicks 58 gebildeten Anschlag herausgleiten. Eine Drehung des Drehknopfes 18 im Uhrzeigersinn ist dadurch sicher verhindert. Es ist dies die Stellung, die der Drehknopf 18 nach Ausführung einer vollen Umdrehung einnimmt. Soll ein weiterer Durchladevorgang ausgeführt werden, so bewegt der Schütze den Drehknopf 18 zunächst etwas im Gegenuhrzeigersinn. Dabei gelangt das hintere Ende 80 des hinteren Hebelarms 48 an den Abschnitt 66 der Führungskurve 34. Unter Berücksichtigung der Richtung, in der sich das hintere Ende 80 im Augenblick der Berührung des Abschnitts 66 bewegt, und unter Berücksichtigung der Lage der Achse 76 des Achsbolzens 42 zu dem eine Kante bildenden hinteren Ende 80 ist der Abschnitt 66 so geneigt, dass das hintere Ende 80 an dem Abschnitt 66 nach aussen gleitet, so dass der Hebel 40 hierdurch relativ zur Scheibe 6 im Uhrzeigersinn verschwenkt wird, siehe Fig.3. Dabei gelangt das vordere Ende des vorderen Hebelarms 46 radial so weit nach innen, dass bei der nun folgenden Drehbewegung des Drehknopfes 18 im Uhrzeigersinn die Fläche 71 nicht mehr in Kontakt mit dem Abschnitt 59 kommt, so dass hierdurch die Drehbewegung des Drehknopfes 18 nicht mehr behindert wird. Sobald der vordere Hebelarm 46 in denjenigen Bereich der Nut 26 gerät, in dem sich anschliessend an den konzentrischen Abschnitt 60 der radial weiter aussen liegende konzentrische Abschnitt 53 anschliesst, bewirkt die Berührung des hinteren Hebelarms 48 mit dem konzentrischen Abschnitt 60, dass sich der Hebel 40 relativ zur Scheibe 6 im Gegenuhrzeigersinn verschwenkt, und diese Verschwenkung, der im Ausführungsbeispiel keine Bedeutung zukommt, wird teilweise dadurch rückgängig gemacht, dass das vordere Ende des vorderen Hebelarms 46 an dem Bereich 63 bei der weiteren Drehung des Drehknopfes 18 entlanggleitet. Hierdurch gelangt das hintere Ende 80 des hinteren Hebelarms 48 radial so weit nach aussen, dass es dann, wenn der Schütze versucht, den Drehknopf 18 zurückzudrehen, mit dem Übergang 62 der Führungskurve 34 kollidiert und hierdurch ein Rückwärtsdrehen verhindert, wie Fig. 4 zeigt.

Sobald der hintere Hebelarm 48 kurz vor dem Ende einer vollen Umdrehung des Drehknopfes 18 den Abschnitt 65 der Führungskurve 34 passiert, verschwenkt sich der Hebel 40 relativ zur Scheibe 6 wiederum im Gegenuhrzeigersinn, so dass das vordere Ende des vorderen Hebelarms 46 radial nach aussen gelangt und hierdurch sichergestellt ist, dass die Fläche 71 des vorderen Hebelarms 46 an dem Abschnitt 59 anschlägt. Bevor dies geschieht, wird der Hebel 40, der aus Sicherheitsgründen zunächst mit seinem vorderen Ende noch weiter radial nach aussen geschwenkt worden ist, durch den Abschnitt 57 radial nach innen bewegt, bis die in Fig. gezeigte Stellung erreicht ist.

Die konzentrischen Abschnitte 52, 53 und 54 und/oder die Innenfläche 32 sorgen im Beispiel dafür, dass der Hebel 40 sich nicht umdrehen kann oder soweit verdrehen kann, dass er klemmt. Dieses Ziel könnte auch durch eine andere Begrenzung des Schwenkwinkels des Hebels 40 erreicht werden.

## Patentansprüche

1. Betätigungsvorrichtung für die Durchladevorrichtung einer selbstladenden Feuerwaffe, mit einem drehbar gelagerten Betätigungselement (Drehknopf 18), mit einer Vorrichtung (34, 40) zur Drehbegrenzung, um das Betätigungselement beim Betätigen in einer vorbestimmten Drehrichtung nach einem vorbestimmten Drehwinkel stillzusetzen, mit einem um eine Achse (76) schwenkbaren zweiarmigen Hebel (40), mit einer geschlossenen Kurve, die an einem relativ zur Achse (76) des Hebels (40) drehbaren Teil angeordnet ist, wobei die Kurve einen Anschlag bildet, an dem der Hebel (40) mit einem seiner Hebelarme (46, 48) bei der Relativbewegung in einer vorbestimmten Drehrichtung zur Anlage kommt, wenn der Hebel (40) in eine Sperrstellung geschwenkt ist, und mit Mitteln zum Schwenken des Hebels (40) in die Sperrstellung bei einer Drehbewegung des Betätigungselementes in der vorbestimmten Drehrichtung und zum Zurückschwenken des Hebels (40) bei einer Drehbewegung des Betätigungselementes in umgekehrter Richtung, dadurch gekennzeichnet, dass bei einer Handfeuerwaffe die Kurve eine Führungskurve (34) ist, dass die Führungskurve (34) und der Hebel (40) so ausgebildet sind, dass der Hebel (40), wenn er während der Bewegung des Betätigungselementes in der vorbestimmten Richtung mit einem ersten Arm (46) an dem Anschlag (Abschnitt 59) der Führungskurve (34) zur Anlage gekommen ist, wodurch die weitere Drehung in gleicher Richtung blockiert ist, durch eine kurze Rückwärtsbewegung des Betätigungselementes, bei der der andere Hebelarm (48) mit der Führungskurve (34) zusammenwirkt und durch einen anderen Anschlag (Abschnitt 66) an einer weiteren Rückwärtsbewegung gehindert wird, durch die Führungskurve (34) so verschwenkt wird, dass der erste Arm (46) an dem Anschlag vorbei in der ersten Drehrichtung weitergedreht werden kann und dass eines der beiden zusammenwirkenden Elemente (Führungskurve oder zweiarmiger Hebel mit seiner Achse) der Vorrichtung zur Drehbegrenzung mit dem Betätigungselement in Antriebsverbindung ist und dass das andere der beiden Elemente (zweiarmiger Hebel mit seiner Achse bzw. Führungskurve) drehfest angeordnet ist.

2. Betätigungsvorrichtung nach Anspruch 1, dadurch gekennzeichnet, dass die Führungskurve (34) einen einwärts springenden ersten Abschnitt (59) aufweist, der einen Anschlag für den in der vorbestimmten Drehrichtung vorderen Hebelarm (46) bei Erreichen des vorbestimmten Drehwinkels bildet, dass in einem Abstand von dem ersten Abschnitt (59) der Führungskurve ein nach innen einspringender zweiter Abschnitt (66) vorgesehen ist, der bei einer Rückwärtsbewegung des Hebels (40) relativ zur Führungskurve (34) - ausgehend von einer Stellung, in der der vordere Hebelarm (46) an dem ersten Abschnitt (59) anschlägt - mit dem hinteren Hebelarm (48) in Berührung kommt und diesen nach aussen verschwenkt und einen Anschlag für die Rückwärtsbewegung des Hebels (40) bildet, so dass der vordere Hebelarm (46) soweit nach innen bewegt wird, dass der erste Abschnitt (59) nicht mehr als Anschlag bei der vorbestimmten Drehrichtung wirksam ist.

3. Betätigungsvorrichtung nach Anspruch 2, dadurch gekennzeichnet, dass die Führungskurve (34) mindestens einen weiteren, nach innen vorspringenden Teil (Übergang 62) aufweist, der einen eine Rückwärtsbewegung des zweiarmigen Hebels (40) verhindernden Anschlag bildet.

4. Betätigungsvorrichtung nach einem der vorhergehenden Ansprüche, bei der die Achse (76) des zweiarmigen Hebels (40) mit dem Betätigungselement in Antriebsverbindung ist, dadurch gekennzeichnet, dass die Kreisbahn (74) der Achse (76) des zweiarmigen Hebels (40) konzentrisch zur Achse (50) des Betätigungselements angeordnet ist.

5. Vorrichtung nach Anspruch 4, dadurch gekennzeichnet, dass der zweiarmige Hebel (40) an einem mit dem Betätigungselement drehfest verbundenen Teil (Scheibe 6) gelagert ist.

6. Vorrichtung nach einem der vorhergehenden Ansprüche, dadurch gekennzeichnet, dass der vorbestimmte Drehwinkel höchstens 360° ist.

7. Vorrichtung nach Anspruch 6, dadurch gekennzeichnet, dass der vorbestimmte Drehwinkel etwa 360° beträgt.

## Claims

1. Actuating device for the loading mechanism of an automatic firearm, with a rotatably mounted actuating element (rotary knob 18), with a device (34, 40) for rotation limitation, to stop the actuating element after a predetermined angle of rotation during actuation in a predetermined direction of rotation, with a two-armed lever (40) pivotable about an axis (76), with a closed cam arranged on a part rotatable relative to the axis (76) of the lever (40), the cam forming a stop, against which the lever (40) comes to rest with one of its lever arms (46, 48) during the relative movement in a predetermined direction of rotation, when the lever (40) is pivoted into a blocking position, and with means for pivoting the lever (40) into the blocking position during a rotary movement of the actuating element in the predetermined direction of rotation and for pivoting the lever (40) in reverse during a rotary movement of the actuating element in the opposite direction, characterized in that, in a small firearm, the cam is a guide cam (34), in that the guide cam (34) and the lever (40) are designed so that the lever (40), when it has come to rest with a first arm (46) against the stop (portion 59) of the guide cam (34) during the movement of the actuating element in the predetermined direction, with the result that further rotation in the same direction is blocked as a result of a short movement in reverse of the actuating element, during which the other lever arm (48) interacts with the guide cam (34) and is prevented from executing a further movement in reverse by another stop (portion 66), is pivoted by the guide cam (34) in such a way that the first arm (46) can be rotated further past the stop in the first direction of rotation, and in that one of the two interacting elements (guide cam or twoarmed le- vertogetherwith its axle) of the device for rotation limitation is connected in drive terms to the actuating element and in that the other of the two elements (two-armed lever together with its axle or guide cam) is arranged fixedly in terms of relative rotation.

2. Actuating device according to Claim 1, characterized in that the guide cam (34) has a first portion (59) set inwards, which forms a stop for the lever arm (46), at the front in the predetermined direction of rotation, when the predetermined angle of rotation is reached, and in that at a distance from the first portion (59) of the guide cam there is a second portion (66) set inwards, which, during a movement in reverse of the lever (40) in relation to the guide cam (34), starting from a position in which the front lever arm (46) butts against the first portion (59), comes in contact with the rear lever arm (48), pivots the latter outwards and forms a stop for the reverse movement of the lever (40), so that the front lever arm (46) is moved inwards until the first portion (59) no longer acts as a stop in the predetermined direction of rotation.

3. Actuating device according to Claim 2, characterized in that the guide cam (34) has at least one further inward-projecting part (transition 62) which forms a stop preventing a reverse movement of the two-armed lever (40).

4. Actuating device according to one of the preceding claims, in which the axis (76) of the two- armed lever (40) is connected in drive terms to the actuating element, characterized in that the circular path (74) of the axis (76) of the two-armed lever (40) is arranged concentrically relative to the axis (50) of the actuating element.

5. Device according to Claim 4, characterized in that the two-armed lever (40) is mounted on a part (disc 6) connected to the actuating element fixedly in terms of relative rotation.

6. Device according to one of the preceding claims, characterized in that the predetermined angle of rotation is at most approximately 360°.

7. Device according to Claim 6, characterized in that the predetermined angle of rotation amounts to approximately 360°.

## Revendications

1. Dispositif d'actionnement du dispositif de chargement d'une arme à feu automatique, comprenant un élément d'actionnement supporté de manière rotative (bouton de rotation 18), un dispositif (34, 40) de limitation de la rotation pour arrêter l'élément d'actionnement après un angle de rotation prédéterminé, lors de l'actionnement dans un sens de rotation prédéterminé, un levier à deux bras (40) capable de pivoter autour d'un axe (76), une came fermée qui est agencée sur une pièce capable d'effectuer une rotation relative à l'axe (76) du levier (40), la came formant une butée sur laquelle le levier (40) vient, par un de ses bras de levier (46, 48), en appui au cours de déplacement relatif dans un sens de rotation prédéterminé, lorsque le levier (40) est amené à pivoter dans une position de blocage, et des moyens pour faire pivoter le levier (40) dans la position de blocage lors d'un mouvement de rotation de l'élément d'actionnement dans le sens de rotation prédéterminé et pour faire pivoter vers l'arrière le levier (40) lors d'un mouvement de rotation de l'élément d'actionnement dans le sens inverse, caractérisé en ce que, dans le cas d'une arme à feu portative, la came est une came de guidage (34), en ce que la came de guidage (34) et le levier (40) sont réalisés de façon que, lorsque le levier vient, pendant le déplacement de l'élément d'actionnement dans le sens prédéterminé, en appui par un premier bras (46) sur la butée (section 59) de la came de guidage (34) ce qui permet le blocage de la poursuite de la rotation dans le même sens, le levier soit amené à pivoter par la came de guidage (34) par un court déplacement vers l'arrière de l'élément d'actionnement, au cours duquel l'autre bras de levier (48) coopère avec la came de guidage (34) et est empêché d'effectuer un déplacement vers l'arrière supplémentaire par une autre butée (section 66), de manière que le premier bras (46) puisse continuer la rotation dans le premier sens de rotation en passant devant la butée et en ce qu'un des deux éléments coopérants (came de guidage ou levier à deux bras avec son axe) du dispositif de limitation de rotation forme une liaison permettant un entraînement avec l'élément d'actionnement et en ce que l'autre des deux éléments (levier à deux bras avec son axe ou came de guidage) est agencé de manière fixe du point de vue de la rotation.

2. Dispositif d'actionnement suivant la revendication 1, caractérisé en ce que la came de guidage (34) présente une première section (59) faisant saillie vers l'intérieur qui forme une butée pour le bras de levier avant (46) dans le sens de rotation prédéterminé, lorsque l'angle de rotation prédéterminé a été atteint, en ce que, à une certaine distance de la première section (59) de la came de guidage, il est prévu une deuxième section (66) faisant saillie vers l'intérieur qui, lors d'un déplacement vers l'arrière du levier (40) par rapport à la came de guidage (34), en partant d'une position dans laquelle le bras de levier avant (46) bute sur la première section (59), vient en contact avec le bras de levier arrière (48) et fait pivoter celui-ci vers l'extérieur et forme une butée pour le mouvement vers l'arrière du levier (40) de façon que le bras de levier avant (46) se déplace vers l'intérieur suffisamment largement pour que la première section (59) ne soit plus active comme butée dans le sens de rotation prédéterminé.

3. Dispositif d'actionnement suivant la revendication 2, caractérisé en ce que la came de guidage (34) présente au moins une autre partie (transition 62) faisant saillie vers l'intérieur, qui forme, une butée empêchant un déplacement vers l'arrière du levier à deux bras (40).

4. Dispositif d'actionnement suivant l'une des revendications précédentes, dans lequel l'axe (76) du levier à deux bras (40) forme une liaison permettant un entraînement avec l'élément d'actionnement, caractérisé en ce que la voie circulaire (74) de l'axe (76) du levier à deux bras (40) est agencée de manière concentrique à l'axe (50) de l'élément d'actionnement.

5. Dispositif suivant la revendication 4, caractérisé en ce que le levier à deux bras (40) est supporté sur une pièce (disque 6) qui est reliée à l'élément d'actionnement de manière à ne pas permettre de rotation entre eux.

6. Dispositif suivant une des revendications précédentes, caractérisé en ce que l'angle de rotation prédéterminé est au maximum d'environ 360°.

7. Dispositif suivant la revendication 6, caractérisé en ce que l'angle de rotation prédéterminé est d'environ 360°.
